# EUROPÄISCHE PATENTSCHRIFT

(11) **EP 2 505 950 B1**
(45) Veröffentlichungstag und Bekanntmachung des Hinweises auf die Patenterteilung: **30.08.2017**
(21) Anmeldenummer: 12001573.0
(22) Anmeldetag: 08.03.2012
(51) Int. Cl.: F27B 9/26, F27D 5/00, F26B 15/14

(54) **Werkstückträger und Anlage zum Behandeln von Gegenständen**
Workpiece holder and assembly for treating objects
Support de pièce usinée et installation destinée au traitement d'objets

(30) Priorität: 30.03.2011 DE 102011015451
(43) Veröffentlichungstag der Anmeldung: 03.10.2012
(73) Patentinhaber: Eisenmann SE, 71032 Böblingen (DE)
(72) Erfinder: Schulze, Herbert, 71134 Aidlingen (DE)
(74) Vertreter: Ostertag & Partner Patentanwälte mbB

(56) Entgegenhaltungen:
- DE-A1- 1 906 111
- DE-A1- 3 620 178
- DE-A1-102004 056 404
- DE-C1- 3 421 365

## Beschreibung

Die Erfindung betrifft einen Werkstückträger zum Fördern von Gegenständen, insbesondere von Fahrzeugkarosserien, in Anlagen zu deren thermischer Behandlung, der mindestens zwei Auflagekufen aufweist.

Die Erfindung betrifft ferner eine Anlage zum Behandeln von Gegenständen, bei der die Gegenstände auf mindestens einem Werkstückträger durch die Anlage gefördert werden, umfassend einen thermischen Prozessbereich, in welchem Wärmeenergie in die Gegenstände eingebracht oder aus diesen ausgebracht wird.

Eingangs genannte Werkstückträger werden beispielsweise zur Förderung von Gegenständen zwischen und auch in einzelnen Bearbeitungs- oder Behandlungsstationen einer Oberflächenbehandlungsanlage verwendet. Dabei arbeiten die Auflagekufen der Werkstückträger mit Fördermitteln, wie beispielsweise einem Bandförderer oder einem Rollenbahnförderer, zusammen, die entlang der Förderstrecke durch die Anlage angeordnet sind.

Derartige Oberflächenbehandlungsanlagen sind hinlänglich bekannt und werden beispielsweise in der DE 10 2004 056 404 A1 beschrieben, bei welcher die Auflagekufen des Werkstückträgers als Hohlprofile ausgebildet sind.

Verschiedene Behandlungsschritte einer solchen Anlage können dabei thermische Prozesse umfassen, bei welchen die Temperatur der geförderten Gegenstände verändert wird.

So werden die Gegenstände beispielsweise nach einer Lackierung häufig durch Erwärmen getrocknet. Gegebenfalls müssen dann die Gegenstände für folgende Behandlungsschritte wieder abgekühlt werden. Je nach Komplexität der gesamten Behandlungskette können dabei wiederholt Heiz- und Kühlphasen auftreten.

In der Regel verbleiben die zu behandelnden Gegenstände auch während der Behandlung in den einzelnen Stationen auf einem Werkstückträger, sodass die zu erhitzenden oder zu kühlenden Gegenstände stets zusammen mit dem Werkstückträger aufgeheizt oder gekühlt werden. Die zur Erwärmung bzw. zur Kühlung erforderliche Prozessenergie ist dadurch regelmäßig höher als sie eigentlich zur Erwärmung bzw. Kühlung des Gegenstands alleine erforderlich wäre.

Daher beschreibt die FR 2 838 816 A1 einen Werkstückträger, der in Leichtbauweise aus einem kohlenfaserverstärktem Kohlenstoff mit einem 10%-igen Restporenanteil gefertigt ist und Querlatten aufweist, die seitlich in zwei U-förmigen Profilen aufgenommen und mit diesen verschraubt sind. Ein solcher Werkstückträger weist trotz hoher Stabilität eine geringere Masse auf, sodass weniger Prozessenergie zur Erwärmung bzw. Kühlung aufgewendet werden muss.

Ferner beschreibt die DE 1 906 111 A1 einen Tunnelofenwagen, dessen zur Isolierung dienende Aufmauerung eine Isolierkammer umfasst, die mit mehreren unter geringem Abstand zueinander angeordneten Folien gefüllt ist.

Die DE 34 21 365 C1 beschreibt einen Tunneloffenwagen, bei welchem zur Verringerung der aufzuheizenden Masse verschiedene Tragbalken des Wagens aus rekristallisiertem Siliziumkarbid (SiC) bestehen.

Schließlich beschreibt die DE 36 20 178 A1 Gefäße wie beispielsweise Tiegel zum Brennen von kleinteiligem Brenngut in elektrischen Brennöfen. Die Gefäße umfassen dabei einen Schaumkörper, der aus einem Geflecht von innen hohlen Strängen gebildet ist, so dass ein guter Wärmetransport durch den Schaumkörper hindurch gewährleistet wird. Stützen heben den Schaumkörper dabei vom Boden des Brennofens ab, um von unten her einen guten Wärmetransport durch den Schaumkörper sicherzustellen.

Es ist daher Aufgabe der Erfindung, einen Werkstückträger und eine Anlage anzugeben, bei welchen weniger Prozessenergie zur Erwärmung bzw. Kühlung der zu behandelnden Gegenstände aufgewendet werden muss.

Hinsichtlich des Werkstückträgers wird die Aufgabe erfindungsgemäß durch einen Werkstückträger der eingangs genannten Art gelöst, bei dem die Auflagekufen zumindest teilweise aus einem Material mit zellularen Strukturen gebildet sind, wobei das Material mit zellularen Strukturen ein Metallschaum und/oder ein Kunststoffschaum und/oder ein Keramikschaum ist.

Gemäß dem ersten Hauptsatz der Wärmelehre ist zur Änderung der Temperatur eines Objekts um einen bestimmten Betrag eine definierte Wärmemenge Q erforderlich. Die benötigte Wärmemenge hängt dabei von der Masse m des Objekts und der spezifischen Wärmekapazität Cp des Materials ab, aus dem das Objekt besteht.

Beispielsweise beträgt bei einer Anlage zur Oberflächenbehandlung von Fahrzeugkarosserien die Masse der Fahrzeugkarosserie durchschnittlich ca. 500 kg und die des Werkstückträgers ca. 250 kg. Das heißt ein Drittel der aufzuwendenden Prozessenergie entfällt auf die Erwärmung oder Kühlung des Werkstückträgers. Soll z.B. in einem Trockner eine solche Fahrzeugkarosserie von 20°C Umgebungstemperatur auf 180°C Trocknungstemperatur erwärmt werden, so entfällt bei einem Werkstückträger aus Stahl, der eine spezifische Wärmekapazität von Cp = 0,477 kJ/kg K hat, eine Wärmemenge von $Q = 250 * 0 , 477 * \left(180-20\right) kJ = 19.080 KJ$ auf den Werkstückträger. Dies entspricht einer unnötigerweise in den Werkstückträger eingebrachten Energie von 5,3 kWh pro getrocknete Fahrzeugkarosserie.

Diese auf den Werkstückträger entfallende Prozessenergie wird nun erfindungsgemäß dadurch verringert, dass die Masse m des Werkstückträgers unter Beibehaltung der für den Transport der Gegenstände notwendigen Festigkeit reduziert wird, indem die Masse der Auflagekufen des Werkstückträgers durch das Material mit zellularen Strukturen verringert wird.

Zu Materialien mit zellularen Strukturen zählen beispielsweise zellulare Werkstoffe mit Schaum-, Faser-, Draht-, Hohlkugel-, Wabenstrukturen und dergleichen, die offene oder geschlossene Kavitäten aufweisen.

Ein solches Material kann durch die sich gegenseitig stützenden Stege der zellularen Strukturen bei geringerem Gewicht, jedoch höherem Platzbedarf, ähnlich hohe Festigkeiten wie ein Vollmaterial erreichen. Die zellularen Strukturen können dabei entlang der gesamten Auflagekufe, aber auch nur in besonders belasteten Bereichen vorgesehen sein.

Aufgrund der so erhaltenen Verringerung der Gesamtmasse des Werkstückträgers verringert sich dessen Gesamtwärmekapazität, sodass weniger Energie zur Erwärmung bzw. Kühlung von Werkstückträger und Gegenständen aufgewendet werden muss.

Vorteilhafte Weiterbildungen sind in den Unteransprüchen genannt.

Nach der Weiterbildung gemäß Anspruch 2 ist vorgesehen, dass das Material mit zellularen Strukturen ein Metallschaum, insbesondere ein Aluminiummetallschaum, und/oder ein Kunststoffschaum und/oder ein Keramikschaum ist.

Zwar kommen erfindungsgemäß als zellulare Strukturen auch Wabenstrukturen oder ähnliches infrage. Besonders vorteilhaft kommen jedoch Metall- oder Kunststoffschäume zum Einsatz. Diese können ein Elastizitätsmodul zwischen 7 und 20 MPascal bei Dichten von 0,6 g/cm³ aufweisen.

Nach der Weiterbildung gemäß Anspruch 3 ist vorgesehen, dass das Material geschlossene Kavitäten als zellulare Strukturen aufweist.

Materialien mit geschlossenen Kavitäten weisen eine höhere Festigkeit als Materialien mit offenen Kavitäten auf, sodass die benötigten Festigkeiten für die Auflagekufen leichter erreichbar sind.

Nach der Weiterbildung gemäß Anspruch 4 ist vorgesehen, dass wenigstens ein Abschnitt der Auflagekufen als Verbundbauteil aus einem Material mit zellularen Strukturen und einem Vollmaterial ausgebildet ist.

Ein derartiges Verbundbauteil kann beispielsweise ein Hohlprofil sein, das dünnwandiger ist als die bisher üblichen Hohlprofile zur Ausbildung von Auflagekufen, und das zur Erhöhung der Festigkeit mit einem zellularen Material, insbesondere einem Schaumkern, ausgefüllt ist.

Eine andere Möglichkeit ein Verbundbauteil mit einer hohen Festigkeit zu erhalten, sind sogenannte Sandwichplatten, bei welchen das zellulare Material zwischen zwei Vollmaterialplatten als Gurte eingefügt ist.

Nach der Weiterbildung gemäß Anspruch 5 ist vorgesehen, dass das Verbundbauteil aus Stahl und Aluminiummetallschaum, insbesondere ein zumindest teilweise mit Aluminiummetallschaum ausgeschäumtes Stahlhohlprofil, ist.

Ein solches Verbundbauteil kann nach bekannter Stahlbautechnik bearbeitet und beispielsweise mit anderen Bauteilen des Werkstückträgers verschweißt werden. Auch ist das Ausschäumen eines Stahlhohlprofils mit Aluminiummetallschaum besonders einfach, sodass die gewünschten Festigkeiten für die Auflagekufen erreichbar sind.

Nach der Weiterbildung gemäß Anspruch 6 ist vorgesehen, dass ein verschleißgefährdeter Bereich eines Bauteils, insbesondere eine Gleitfläche und/oder eine Werkstückaufnahme, mit einem verschleißfesten Material versehen ist.

Da zellulare Strukturen im Allgemeinen eine geringere Verschleißfestigkeit als Vollmaterialien haben, können dem Verschleiß ausgesetzte Flächen wie beispielsweise die Gleitflächen der Auflagekufen aus einem Vollmaterial ausgebildet sein. Dadurch werden über dem Vollmaterial oder im Inneren eines Hohlprofils angeordnete zellulare Strukturen geschützt.

Nach der Weiterbildung gemäß Anspruch 7 ist vorgesehen, dass der Werkstückträger ein Skid für Fahrzeugkarosserien ist.

Bei den im Fahrzeugbau verwendeten Skids ist der Energieeinspareffekt besonders hoch, da hier relativ hohe Massen gefördert und thermisch behandelt werden. Aufgrund der hohen Massen der Fahrzeugkarosserien sind jedoch die erhöhten Anforderungen an die Festigkeit zu beachten.

Hinsichtlich der eingangs genannten Anlage zum Behandeln von Gegenständen wird die oben genannte Aufgabe dadurch gelöst, dass der mindestens eine Werkstückträger ein Werkstückträger nach einem der Ansprüche 1 bis 7 ist.

Eine solche Anlage hat einen verringerten Energiebedarf.

Nach der Weiterbildung gemäß Anspruch 9 ist vorgesehen, dass der Prozessbereich eine Trockenkammer ist.

Insbesondere in einer Trockenkammer ist aufgrund der reduzierten Masse der Werkstückträger ein großes Einsparpotential von Prozessenergie gegeben.

Nachfolgend werden Ausführungsbeispiele der Erfindung anhand der Zeichnungen näher erläutert. Darin zeigen:
- Figur 1: eine Aufsicht auf einen Skid mit zwei Auflagekufen zum Fördern von Fahrzeugkarosserien;
- Figur 2: einen Schnitt des Skids nach Figur 1 entlang der dortigen Schnittlinie I-I, wobei der Skid unterschiedlich ausgeführte Auflagekufen gemäß einem ersten und einem zweiten Ausführungsbeispiel aufweist;
- Figur 3: einen Schnitt eines weiteren Skids, in welchem weitere Ausführungsbeispiele der Auflagekufen gezeigt sind;
- Figur 4: einen vertikalen Schnitt eines Trockners zum Trocknen von Fahrzeugkarosserien auf einem Skid.

In Figur 1 ist ein Skid 10 gezeigt, auf welchem eine in Figur 4 mit dem Bezugszeichen 12 versehene Fahrzeugkarosserie lösbar angebracht werden kann.

Der Skid 10 gibt eine durch einen Pfeil angedeutete Haupttransportrichtung 14 vor, in welcher er beispielsweise durch eine Oberflächenbehandlungsanlage gefördert wird. Abhängig von den benötigten Bewegungen in der Oberflächenbehandlungsanlage kann der Skid 10 jedoch von Hubstationen oder ähnlichem auch senkrecht zur Haupttransportrichtung 14 oder entgegengesetzt zu dieser bewegt werden.

Der Skid 10 weist zwei parallele Auflagekufen 16 auf, die über zwei Quertraversen 18 miteinander verbunden sind.

Jede Auflagekufe 16 trägt zwei Haltearme 20, die senkrecht zur Haupttransportrichtung 14 seitlich über die Auflagekufen 16 hinausragen und an ihrem äußersten Ende Montagehalterungen 22 aufweisen. Die Montagehalterungen 22 bilden gemeinsam eine Befestigungseinrichtung, mit der die Fahrzeugkarosserie 12 lösbar an dem Skid 10 befestigt werden kann.

Abhängig von der zu fördernden Fahrzeugkarosserie 12 können die Haltearme 20 und die Montagehalterungen 22 baulich unterschiedlich ausgeführt und entsprechend angepasst sein, insbesondere auch an unterschiedlichen Abschnitten der Auflagekufen 16 angeordnet sein. So können Skids zum Transport von unterschiedlichen Fahrzeugkarosserien 12 oder Teilen davon verwendet werden.

Ferner kann der Skid 10 beispielsweise durch Aufsetzen einer nicht gezeigten Gitterbox auf die Montagehalterungen 22 auch beliebige Gegenstände, insbesondere auch lose Gegenstände, transportieren.

Die Auflagekufen 16 sind über L-förmige Haltewinkel 24 mit den Quertraversen 18 verbunden, die an der Oberseite der Auflagekufen 16 nach innen und oben weisend angeordnet sind. Durch die Quertraversen 18, die als Hohlprofil ausgeführt sind, werden die Auflagekufen 16 verwindungsstabil parallel gehalten.

Die Haltearme 20 des Skids 10 weisen einen von den Haltewinkeln 24 nach außen weisenden Horizontalträger 26 mit I-förmigem Querschnitt auf, an dem ein schräg nach oben und außen weisender Schrägträger 28 mit ebenfalls I-förmigem Querschnitt angebracht ist. Am oberen Ende des Schrägträgers 28 ist eine horizontal liegende Montageplatte 30 angeordnet, welche an einem Ende die Montagehalterung 22 trägt.

Die in Figur 2 links gelegene Auflagekufe 16a umfasst ein Hohlprofil 32 aus einem Vollmaterial wie beispielsweise Stahl. Im Inneren des Hohlprofils 32 weist die linke Auflagekufe 16a eine Wabenstruktur 34 als Kern auf, die als zellulare Struktur zur Stabilisierung des Hohlprofils 32 beiträgt und beispielsweise aus Aluminium gefertigt ist. Die Wabenstruktur 34 kann auch in vertikaler Richtung, d.h. senkrecht zur Förderebene der Skids 10, verlaufen (nicht gezeigt).

Die in Figur 2 rechts gelegene Auflagekufe 16b zeigt ein Hohlprofil 32, das beispielsweise aus Stahl gefertigt ist. Zur Stabilisierung der Auflagekufe 16b ist im Hohlprofil 32 ein Schaumkern 36 als zellulare Struktur angeordnet, der beispielsweise aus Aluminiumschaum gefertigt ist.

Die in Figur 3 links gelegene Auflagekufe 16c ist im Wesentlichen aus einem aufgeschäumten Material 36, beispielsweise aus einem Aluminiummetallschaum, aufgebaut ohne dass dieses von einem Hohlprofil eingeschlossen ist. An der Unterseite, auf welcher die Auflagekufe 16c über in Figur 4 gezeigte Förderrollen 38 läuft, ist eine verschleißfeste Lauffläche 40 aus einem Vollmaterial, beispielsweise aus einem harten Stahl, angeordnet.

Die in Figur 3 rechts gelegene Auflagekufe 16d ist eine in Sandwichbauweise gefertigte Variante der Auflagekufe 16. Dabei ist zwischen einem unteren Gurt 42 und einem oberen Gurt 44 ein Schaumkern 36 angeordnet.

All die gezeigten Beispiele von Leichtbauweisen für die Auflagekufen 16 können unterschiedlich kombiniert werden und unterschiedliche Materialkombinationen umfassen. So kann beispielsweise die Wabenstruktur 34 auch bei einer Sandwichbauweise zur Anwendung kommen, wobei vorzugsweise eine senkrecht verlaufende Wabenstruktur 34 verwendet wird. Hinsichtlich der verwendeten Materialien kann als zellulare Struktur insbesondere auch ein Kunststoff- oder Keramikschaum zum Einsatz kommen.

Ferner können auch andere Bauteile der Skids 10, beispielsweise die Quertraversen 18, ein Material mit zellularen Strukturen 34, 36 umfassen.

Figur 4 zeigt einen Trockner mit einem Trockentunnel 50, durch welchen die Fahrzeugkarosserie 12 auf dem Skid 10 mittels eines Fördersystems 52 hindurchgeführt wird.

In den Seitenwänden 54 des Trockentunnels 50 sind schwenkbar angeordnete Auslassdüsen 56 für heiße Trockenluft vorgesehen, die auf die Fahrzeugkarosserie 12 entsprechend deren Außenkontur ausgerichtet sind. Auf der jeweils vom Trockentunnel 50 abliegenden Seite der Seitenwände 54 sind Zufuhrräume 58 angeordnet, welche die Auslassdüsen 56 mit der Trockenluft speisen.

Die Zufuhrräume 58 selbst sind über eine weitere Trennwand 60, in der Heißfilter 62 vorgesehen sind, mit Zulufträumen 64 verbunden, in welche die aufgeheizte Trockenluft von einem nicht gezeigten Gebläse eingebracht wird. Die Heißfilter 62 vor den Zufuhrräumen 58 bewirken, dass die Trockenluft möglichst staubfrei auf die zu trocknenden Fahrzeugkarosserien 12 trifft.

In einem unteren Bereich des Trockentunnels 50 wird die nach Kontakt mit der Fahrzeugkarosserie 12 und dem Skid 10 leicht abgekühlte Trockenluft über Auslasskanäle 66 aus dem Trockentunnel 50 abgeführt.

## Patentansprüche

1. Werkstückträger (10) zum Fördern von Gegenständen (12), insbesondere von Fahrzeugkarosserien, in Anlagen zu deren thermischer Behandlung, der mindestens zwei Auflagekufen (16) aufweist,
**dadurch gekennzeichnet, dass**
die Auflagekufen (16) zumindest teilweise aus einem Material mit zellularen Strukturen (34; 36) gebildet sind, wobei das Material mit zellularen Strukturen (36) ein Metallschaum und/oder ein Kunststoffschaum und/oder ein Keramikschaum ist.

2. Werkstückträger nach Anspruch 1, **dadurch gekennzeichnet, dass** das Material mit zellularen Strukturen (36) ein Aluminiummetallschaum ist.

3. Werkstückträger nach Anspruch 1 oder 2, **dadurch gekennzeichnet, dass** das Material geschlossene Kavitäten als zellulare Strukturen (34; 36) aufweist.

4. Werkstückträger nach Anspruch 3, **dadurch gekennzeichnet, dass** wenigstens ein Abschnitt der Auflagekufen (16) als Verbundbauteil aus einem Material mit zellularen Strukturen (34; 36) und einem Vollmaterial (32; 40; 42, 44) ausgebildet ist.

5. Werkstückträger nach Anspruch 4, **dadurch gekennzeichnet, dass** das Verbundbauteil aus Stahl und Aluminiummetallschaum, insbesondere ein zumindest teilweise mit Aluminiummetallschaum (36) ausgeschäumtes Stahlhohlprofil (32), ist.

6. Werkstückträger nach einem der vorhergehenden Ansprüche, **dadurch gekennzeichnet, dass** ein verschleißgefährdeter Bereich eines Bauteils (16c; 22), insbesondere eine Gleitfläche (40) und/oder eine Werkstückaufnahme (22), mit einem verschleißfesten Material versehen ist.

7. Werkstückträger nach einem der vorhergehenden Ansprüche, **dadurch gekennzeichnet, dass** der Werkstückträger (10) ein Skid für Fahrzeugkarosserien (12) ist.

8. Anlage zum Behandeln von Gegenständen (12), bei der die Gegenstände (12) auf mindestens einem Werkstückträger (10) durch die Anlage gefördert werden, umfassend einen thermischen Prozessbereich (50), in welchem Wärmeenergie in die Gegenstände (12) eingebracht oder aus diesen ausgebracht wird, **dadurch gekennzeichnet, dass** der mindestens eine Werkstückträger (10) ein Werkstückträger nach einem der Ansprüche 1 bis 7 ist.

9. Anlage nach Anspruch 8, **dadurch gekennzeichnet, dass** der Prozessbereich (50) eine Trockenkammer ist.

## Claims

1. Workpiece carrier (10) for conveying objects (12), in particular vehicle bodies, in systems for the thermal treatment of said objects (12), said workpiece carrier (10) having at least two bearing rails (16),
**characterized in that**
the bearing rails (16) are at least partially formed from a material having cellular structures (34; 36), wherein the material having cellular structures (36) is a metal foam and/or a plastics foam and/or a ceramics foam.

2. Workpiece carrier according to Claim 1, **characterized in that** the material having cellular structures (36) is an aluminium metal foam.

3. Workpiece carrier according to either of Claims 1 and 2, **characterized in that** the material has closed cavities as cellular structures (34; 36).

4. Workpiece carrier according to Claim 3, **characterized in that** at least one portion of the bearing rails (16) is configured as a composite component from one material having cellular structures (34; 36) and one solid material (32; 40; 42, 44).

5. Workpiece carrier according to Claim 4, **characterized in that** the composite component is from steel and aluminium metal foam, in particular a steel hollow section (32) that is at least partially foam-filled using aluminium metal foam (36).

6. Workpiece carrier according to one of the preceding claims, **characterized in that** a wear-prone region of a component (16c; 22c), in particular a friction face (40) and/or a workpiece receptacle (22), is provided with a wear-resistant material.

7. Workpiece carrier according to one of the preceding claims, **characterized in that** the workpiece carrier (10) is a skid for vehicle bodies (12).

8. System for treating objects (12), in which the objects (12) are conveyed through the system on at least one workpiece carrier (10), said system comprising a thermal process region (50) in which thermal energy is introduced into the objects (12) or is discharged from the latter, **characterized in that** the at least one workpiece carrier (10) is a workpiece carrier according to one of Claims 1 to 7.

9. System according to Claim 8, **characterized in that** the process region (50) is a drying chamber.

## Revendications

1. Porte-pièces (10) muni d'au moins deux patins d'appui (16) et dévolu au convoyage d'objets (12), en particulier des carrosseries de véhicules, dans des installations destinées à leur traitement thermique,
**caractérisé par le fait que**
les patins d'appui (16) sont constitués, au moins en partie, d'un matériau à structures alvéolaires (34 ; 36), ledit matériau à structures alvéolaires (36) étant une mousse métallique et/ou une mousse de matière plastique et/ou une mousse céramique.

2. Porte-pièces selon la revendication 1, **caractérisé par le fait que** le matériau à structures alvéolaires (36) est une mousse d'aluminium métallique.

3. Porte-pièces selon la revendication 1 ou 2, **caractérisé par le fait que** le matériau comporte des cavités fermées en tant que structures alvéolaires (34 ; 36).

4. Porte-pièces selon la revendication 3, **caractérisé par le fait qu'**au moins un tronçon des patins d'appui (16) est réalisé sous la forme d'une pièce structurelle composite en un matériau comprenant des structures alvéolaires (34 ; 36) et un matériau massif (32 ; 40 ; 42, 44).

5. Porte-pièces selon la revendication 4, **caractérisé par le fait que** la pièce structurelle composite est constituée d'acier et de mousse d'aluminium métallique, en particulier d'un profilé creux (32) en acier garni, au moins en partie, de mousse d'aluminium métallique (36).

6. Porte-pièces selon l'une des revendications précédentes, **caractérisé par le fait qu'**une région d'une pièce structurelle (16c ; 22) menacée d'usure, en particulier une surface de glissement (40) et/ou un logement (22) de pièces, est pourvue d'un matériau résistant à l'usure.

7. Porte-pièces selon l'une des revendications précédentes, **caractérisé par le fait que** ledit porte-pièces (10) est un chevalet de transport dédié à des carrosseries (12) de véhicules.

8. Installation destinée au traitement d'objets (12), lesdits objets (12) étant convoyés à travers ladite installation sur au moins un porte-pièces (10), incluant une zone (50) de traitement thermique dans laquelle de l'énergie thermique est cédée auxdits objets (12), ou extraite de ces derniers, **caractérisée par le fait que** le porte-pièces (10), à présence minimale, est un porte-pièces conforme à l'une des revendications 1 à 7.

9. Installation selon la revendication 8, **caractérisée par le fait que** la zone de traitement (50) est une chambre de séchage.
